# EUROPÄISCHE PATENTSCHRIFT

(11) **EP 2 801 655 B1**
(45) Veröffentlichungstag und Bekanntmachung des Hinweises auf die Patenterteilung: **16.03.2016**
(21) Anmeldenummer: 14167317.8
(22) Anmeldetag: 07.05.2014
(51) Int. Cl.: D06F 58/20, D06F 58/24

(54) **Wäschetrockner mit einem Bodenmodul**
Laundry dryer with a floor module
Sèche-linge doté d'un module de sol

(30) Priorität: 07.05.2013 DE 102013104671
(43) Veröffentlichungstag der Anmeldung: 12.11.2014
(73) Patentinhaber: Miele & Cie. KG, 33332 Gütersloh (DE)
(72) Erfinder: Ewert, Andreas, 33829 Borgholzhausen (DE); Wiebe, Peter, 33818 Leopoldshöhe (DE)

(56) Entgegenhaltungen:
- EP-A1- 0 230 079
- WO-A1-03/056093
- DE-A1- 4 128 689
- DE-A1-102011 102 627
- DE-U1- 8 912 184
- GB-A- 2 121 523

## Beschreibung

Die Erfindung betrifft einen Wäschetrockner mit einem Bodenmodul, welches eine Kondensationseinrichtung und eine Pumpe zum Fördern des angefallenen Kondensats beinhaltet, wobei die Pumpe von einem Einbaurahmen getragen wird, der dichtend in eine Öffnung im Bodenmodul eingesetzt ist und der einen umlaufenden Randansatz aufweist, welcher in seinem Endbereich ein Übermaß gegenüber der Öffnung aufweist.

Aus der DE 41 28 689 A1 ist eine Abpumpvorrichtung für die Kondensationseinrichtung eines Wäschetrockners bekannt, deren Kondensatsammelgehäuse eine Öffnung für eine Pumpeneinrichtung aufweist. Die Pumpeneinrichtung wird von einem Tragkörper bzw. Einbaurahmen getragen, der auf dem Öffnungsrand aufliegt. Der Einbaurahmen schließt die Öffnung des Kondensatsammelgehäuses dichtend ab.

Die DE 89 12 184 U1 zeigt eine Kondensatpumpeneinrichtung für einen Wäschetrockner bei dem die Pumpe von einem Deckel für den Kondensatsammelbehälter getragen wird. Dieser Deckel weist einen in den Kondensatsammelbehälter ragenden umlaufenden Randansatz auf.

Außerdem ist ein von der Anmelderin als T 8866 WP hergestellter und vertriebener Wäschetrockner bekannt. Die Abdichtung des Einbaurahmens gegenüber der Öffnungswand im Bodenmodul erfolgt bei diesem Trockner mittels einer Polyurethan-Raupe, die vor dem Einbau der Pumpe auf den Rand des Einbaurahmens aufgetragen wird. Solche Dichtungen erhöhen den Montageaufwand und sind nicht immer prozesssicher.

Der Erfindung stellt sich somit das Problem, bei einem Wäschetrockner der eingangs genannten Art die Montage der Kondensat-Förderpumpe zu vereinfachen und trotzdem einen dichten Sitz der Pumpe zu gewährleisten.

Erfindungsgemäß wird dieses Problem durch einen Wäschetrockner mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich dadurch, dass der Einbaurahmen einen sich aus seiner Ebene erhebenden umlaufenden Randansatz aufweist, welcher in seinem Endbereich ein Übermaß gegenüber der Öffnung aufweist. Der Randansatz gewährleistet, dass der Einbaurahmen mit Presssitz in die Öffnung einschiebbar ist und deshalb diese ohne weitere Elastomerdichtung luftdicht abschließt.

Zum einfachen Einbau ist es vorteilhaft, wenn der Randansatz sich im Betriebszustand des Wäschetrockners nach oben erstreckt. Es ist außerdem zweckmäßig, wenn der Einbaurahmen mit dem Randansatz als einstückiges Spritzgussteil aus Kunststoff gefertigt ist. Eine einfache Montage und gleichzeitig gute Abdichtung ergibt sich, wenn der Randansatz aufgrund seiner Materialstärke federnd ausgebildet ist. An den Randansatz kann eine nach außen ragende Rippe angeformt sein, vorzugsweise mit dreieckigem Querschnitt. Hierdurch werden maßliche Toleranzen ausgeglichen.

Es ist auch vorteilhaft, wenn der Einbaurahmen und die Öffnung im Bodenmodul rund oder elliptisch ausgebildet sind. Hierdurch werden Geraden vermieden, in denen der Randansatz nach innen kippen kann. Bei einer elliptischen Ausführungsform ist es besonders vorteilhaft, wenn das Übermaß des Randansatzes auf den Ellipsenseiten mit dem größeren Radius größer ist. Um einen sicheren Sitz der Pumpe auch bei auftretenden Schwingungen zu gewährleisten, ist es vorteilhaft, wenn der Einbaurahmen durch eine Rasteinrichtung in der Öffnung gehalten ist. Außerdem kann ein Anschlag die Einschubtiefe des Einbaurahmens in die Öffnung begrenzen.

Ein Ausführungsbeispiel der Erfindung ist in den Zeichnungen rein schematisch dargestellt und wird nachfolgend näher beschrieben. Es zeigt
- Figur 1: eine Gesamtansicht eines Bodenmoduls eines Wäschetrockners;
- Figur 2: einen Ausschnitt aus dem Bodenmodul in der Draufsicht ohne Kondensat-Förderpumpe;
- Figur 3: einen Ausschnitt aus dem Bodenmodul mit der Kondensat-Förderpumpe kurz vor der Montage;
- Figur 4: einen Längsschnitt durch Figur 3;
- Figur 5: einen vergrößerten Ausschnitt aus Figur 4;
- Figur 6: einen Querschnitt durch Figur 3;
- Figur 7: einen vergrößerten Ausschnitt aus Figur 6;
- Figur 8: einen Ausschnitt aus dem Bodenmodul mit montierter Kondensat-Förderpumpe;
- Figur 9: einen Längsschnitt durch Figur 8;
- Figur 10: einen vergrößerten Ausschnitt aus Figur 9;
- Figur 11: einen Querschnitt durch Figur 8;
- Figur 12: einen vergrößerten Ausschnitt aus Figur 11.

Figur 1 zeigt eine Gesamtansicht eines Bodenmoduls 1 eines ansonsten nicht näher dargestellten Wäschetrockners, hier eines Wärmepumpentrockners. Das Modul 1 beinhaltet unter anderem einen Wärmetauscher 2, in dem heiße feuchte Luft aus der hier nicht dargestellten Wäschetrommel abgekühlt und dabei durch Kondensation entfeuchtet wird. Das Kondensat läuft in den unteren Bereich des Bodenmoduls 1 und wird von dort mittels einer Kondensat-Förderpumpe 3 über einen Schlauch 4 in einen nicht dargestellten KondensatSammelbehälter gefördert.

Figur 2 zeigt eine Draufsicht auf einen Teilbereich des Bodenmoduls 1 bei entfernter Kondensat-Förderpumpe 3. Es ist eine elliptische Öffnung 5 erkennbar, in die die Pumpe 3 eingesetzt wird. Außerdem sind in der Figur zwei Rasthaken 6 und drei Anschläge 7 erkennbar, deren Funktion später erläutert wird.

In den Figuren 3 bis 7 sind ein Teil des Bodenmoduls 1 und die Pumpe 2 kurz vor ihrem Einsetzen in die Öffnung 5 dargestellt. In der Draufsicht (Figur 3) ist der Pumpenmotor 8 und der Auslassstutzen 9 der Pumpe 3 erkennbar. Die Pumpe 3 ist auf einem elliptischen Einbaurahmen 10 befestigt, der die Pumpe 3 im Bereich der Antriebswelle (nicht dargestellt) zwischen Motor 8 und Pumpenlaufrad 11 hält, siehe insbesondere Figuren 4 und 6. Der Einbaurahmen 10 umfasst eine plane Fläche 12, die sich im gezeigten Einbauzustand der Pumpe 3, der dem Betriebszustand des Wäschetrockners entspricht, waagerecht erstreckt. Die plane Fläche 12 ist von einem umlaufenden Randansatz 13 umgeben, der sich aus der Ebene des planen Teils 12 heraus nach oben erstreckt. Fläche 12 und Randansatz 13 sind einstückig in einem Spritzgießverfahren aus Polypropylen hergestellt. Aufgrund des Materials und der relativ dünnen Ausbildung des Randansatzes 13 besitzt dieser eine gewisse Federeigenschaft. Außerdem ist insbesondere aus den Detailansichten 5 und 7 erkennbar, dass der Randansatz 13 in seinem Verlauf nach außen zum Rand 14 der Öffnung 5 geneigt ist und dadurch in seinem Endbereich 15 ein Übermaß gegenüber der Öffnung 5 aufweist. Hierdurch ergibt sich beim Einsetzen der Pumpe 3 in die Öffnung 5 eine Presspassung zwischen der Öffnung 5 und dem Randansatz 13, so dass ein flüssigkeitsdichter Sitz erzielt wird. Ein Vergleich der Figuren 5 und 7 zeigt, dass die Neigung des Randansatzes 13 auf den Ellipsenseiten 16 und 17 mit dem größeren Radius stärker ist. Da die Elastizität des Randansatzes 13 auf diesen Seiten 16 und 17 größer ist, wird durch die größere Neigung in diesem Bereich umlaufend eine gleichmäßige Dichtkraft erreicht.

Die Figuren 8 bis 12 zeigen die Pumpe 3 im montierten Zustand in diesem Sitz. Es ist erkennbar, dass die Einschubtiefe des Einbaurahmens 10 durch die Anschläge 7 begrenzt ist, siehe insbesondere die Figuren 9 und 10. Diese Figuren zeigen auch, dass der Einbaurahmen 10 und damit die gesamte Pumpe 3 in dieser Position durch die Rasthaken 6 gehalten wird.

### Bezugszeichenliste

- 1: Bodenmodul
- 2: Wärmetauscher
- 3: Kondensat-Förderpumpe
- 4: Schlauch
- 5: elliptische Öffnung
- 6: Rasthaken
- 7: Anschlag
- 8: Pumpenmotor
- 9: Auslassstutzen
- 10: Einbaurahmen
- 11: Pumpenlaufrad
- 12: plane Fläche
- 13: Randansatz
- 14: Rand der Öffnung
- 15: Ellipsenseite mit großem Radius
- 16: Ellipsenseite mit großem Radius

## Patentansprüche

1. Wäschetrockner mit einem Bodenmodul (1), welches eine Kondensationseinrichtung (2) und eine Pumpe (3) zum Fördern des angefallenen Kondensats beinhaltet, wobei die Pumpe (3) von einem Einbaurahmen (10) getragen wird, der dichtend in eine Öffnung (5) im Bodenmodul (1) eingesetzt ist und der einen umlaufenden Randansatz (13) aufweist, welcher in seinem Endbereich ein Übermaß gegenüber der Öffnung (5) aufweist,
**dadurch gekennzeichnet,**
**dass** der Randansatz (13) zur Bildung des Übermaßes gegenüber der Öffnung (5) aus einer waagerechten Fläche (12) des Einbaurahmens (10) heraus nach oben erstreckend und in seinem Verlauf nach außen geneigt ausgebildet ist, derart, dass der Einbaurahmen (10) mit Presssitz in die Öffnung (5) einschiebbar ausgebildet ist.

2. Wäschetrockner mit einem Bodenmodul (1) nach Anspruch 1,
**dadurch gekennzeichnet,**
**dass** der Einbaurahmen (10) mit dem Randansatz (13) als einstückiges Spritzgussteil aus Kunststoff gefertigt ist, wobei der Randansatz (13) aufgrund seiner geringen Materialstärke federnd ausgebildet ist.

3. Wäschetrockner mit einem Bodenmodul (1) nach mindestens einem der Ansprüche 1 bis 2,
**dadurch gekennzeichnet,**
**dass** an den Randansatz eine nach außen ragende Rippe angeformt ist.

4. Wäschetrockner mit einem Bodenmodul (1) nach Anspruch 3,
**dadurch gekennzeichnet,**
**dass** die Rippe einen dreieckigen Querschnitt besitzt.

5. Wäschetrockner mit einem Bodenmodul (1) nach mindestens einem der Ansprüche 1 bis 4,
**dadurch gekennzeichnet,**
**dass** der Einbaurahmen (10) und die Öffnung (5) im Bodenmodul (1) rund oder elliptisch ausgebildet sind.

6. Wäschetrockner mit einem Bodenmodul (1) nach Anspruch 5,
**dadurch gekennzeichnet,**
**dass** bei einer elliptischen Ausbildung des Einbaurahmens (10) und der Öffnung (5) im Bodenmodul (1) das Übermaß des Randansatzes (13) auf den Ellipsenseiten (16, 17) mit dem größeren Radius größer ist.

7. Wäschetrockner mit einem Bodenmodul (1) nach mindestens einem der Ansprüche 1 bis 6,
**dadurch gekennzeichnet,**
**dass** der Einbaurahmen (10) durch eine Rasteinrichtung (6) in der Öffnung (5) gehalten ist.

8. Wäschetrockner mit einem Bodenmodul (1) nach mindestens einem der Ansprüche 1 bis 7,
**dadurch gekennzeichnet,**
**dass** die Einschubtiefe des Einbaurahmens (10) in die Öffnung (5) durch mindestens einen Anschlag (8) begrenzt ist.

## Claims

1. Tumble dryer comprising a base module (1), which contains a condensing device (2) and a pump (3) for conveying the condensate generated, the pump (3) being supported by a mounting frame (10) which is inserted in a sealing manner into an opening (5) in the base module (1) and which comprises a peripheral rim (13), which has an oversize with respect to the opening (5) in its endposition,
**characterised in that**,
in order to form the oversize with respect to the opening (5), the rim (13) is formed so as to extend upwards from a horizontal surface (12) of the mounting frame (10) and so as to have an outwardly inclined course such that the mounting frame (10) is formed so as to be insertable into the opening (5) with a press fit.

2. Tumble dryer comprising a base module (1) according to claim 1,
**characterised in that**
the mounting frame (10) comprising the rim (13) is produced as an integral injection-moulded part made of plastics material, the rim (13) being resilient due to the low material thickness thereof.

3. Tumble dryer comprising a base module (1) according to at least one of claim 1 or claim 2,
**characterised in that**
an outwardly protruding rib is integrally formed on the rim.

4. Tumble dryer comprising a base module (1) according to claim 3,
**characterised in that**
the rib has a triangular cross section.

5. Tumble dryer comprising a base module (1) according to at least one of claims 1 to 4,
**characterised in that**
the mounting frame (10) and the opening (5) in the base module (1) are formed so as to be circular or elliptical.

6. Tumble dryer comprising a base module (1) according to claim 5,
**characterised in that**
when the mounting frame (10) and the opening (5) in the base module (1) are elliptical in shape, the oversize of the rim (13) is larger on the sides of the ellipsis (16, 17) having the larger radius.

7. Tumble dryer comprising a base module (1) according to at least one of claim 1 to claim 6,
**characterised in that**
the mounting frame (10) is held in the opening (5) by means of a locking means (6).

8. Tumble dryer comprising a base module (1) according to at least one of claims 1 to 7, **characterised in that**
the insertion depth of the mounting frame (10) in the opening (5) is limited by at least one stop (8).

## Revendications

1. Sèche-linge avec un module de fond (1) qui contient un dispositif de condensation (2) et une pompe (3) pour le transport du condensat produit, dans lequel la pompe (3) est portée par un cadre de montage (10) qui est introduit de façon étanche dans une ouverture (5) dans le module de fond (1) et qui présente un rebord (13) périphérique, lequel présente dans sa zone d'extrémité un surdimensionnement par rapport à l'ouverture (5),
**caractérisé en ce que**,
pour la formation du surdimensionnement par rapport à l'ouverture (5), le rebord (13) est constitué en s'étendant vers le haut à partir d'une surface horizontale (12) du cadre de montage (10) et de façon inclinée vers l'extérieur de telle sorte que le cadre de montage (10) est constitué d'une façon pouvant être introduit dans l'ouverture (5) avec un ajustement serré.

2. Sèche-linge avec un module de fond (1) selon la revendication 1,
**caractérisé en ce que**
le cadre de montage (10) avec le rebord (13) est fabriqué en tant que pièce en matière plastique moulée par injection d'un seul tenant, dans lequel le rebord (13) est constitué de façon élastique du fait de sa faible épaisseur de matériau.

3. Sèche-linge avec un module de fond (1) selon au moins une des revendications 1 à 2,
**caractérisé en ce**
**qu'**une nervure dépassant vers l'extérieur est formée sur le rebord.

4. Sèche-linge avec un module de fond (1) selon la revendication 3,
**caractérisé en ce que**
la nervure possède une section transversale triangulaire.

5. Sèche-linge avec un module de fond (1) selon au moins une des revendications 1 à 4,
**caractérisé en ce que**
le cadre de montage (10) et l'ouverture (5) sont constitués de façon ronde ou elliptique dans le module de fond (1).

6. Sèche-linge avec un module de fond (1) selon la revendication 5,
**caractérisé en ce que**,
en cas de constitution elliptique du cadre de montage (10) et de l'ouverture (5) dans le module de fond (1), le surdimensionnement du rebord (13) est plus important sur les côtés de l'ellipse (16, 17) ayant le plus grand rayon.

7. Sèche-linge avec un module de fond (1) selon au moins une des revendications 1 à 6,
**caractérisé en ce que**
le cadre de montage (10) est retenu dans l'ouverture (5) par un dispositif d'encliquetage (6).

8. Sèche-linge avec un module de fond (1) selon au moins une des revendications 1 à 7,
**caractérisé en ce que**
la profondeur d'insertion du cadre de montage (10) dans l'ouverture (5) est limitée par au moins une butée (8).
